# EUROPÄISCHE PATENTSCHRIFT

(11) **EP 1 599 610 B1**
(45) Veröffentlichungstag und Bekanntmachung des Hinweises auf die Patenterteilung: **16.05.2007**
(21) Anmeldenummer: 04717036.0
(22) Anmeldetag: 04.03.2004
(51) Int. Cl.: C21C 5/48, B22D 1/00

(54) **GASSPÜLELEMENT UND ZUGEHÖRIGE GASSPÜLEINRICHTUNG**
GAS BUBBLING ELEMENT AND CORRESPONDING GAS BUBBLING SYSTEM
ELEMENT DE BARBOTEUR ET DISPOSITIF DE BARBOTEUR CORRESPONDANT

(30) Priorität: 06.03.2003 RU 2003106304
(43) Veröffentlichungstag der Anmeldung: 30.11.2005
(73) Patentinhaber: Techcom Import-Export Gmbh, 80809 Munchen (DE)
(72) Erfinder: SCHUMACHER, Ewald, 80809 München (DE); KCHLOPONIN, Viktor, Moskau 117334 (RU); SCHUMACHER, Edgar, 80939 München (DE); BRENNER, Hubert, A-8662 Mitterdorf (AT); MITLÖHNER, Othmar, A-2283 Obersiebenbrunn (AT); TUROVSKIJ, Vladimir, LV-Liepaja (LV)
(74) Vertreter: Becker, Thomas
(86) Internationale Anmeldenummer: PCT/EP2004/002153
(87) Internationale Veröffentlichungsnummer: WO 2004/079019

(56) Entgegenhaltungen:
- EP-A- 0 286 435
- DE-A- 3 441 223
- US-A- 4 539 043
- PATENT ABSTRACTS OF JAPAN Bd. 012, Nr. 132 (C-490), 22. April 1988 (1988-04-22) -& JP 62 250112 A (NIPPON KOKAN KK <NKK>; others: 01), 31. Oktober 1987 (1987-10-31)
- PATENT ABSTRACTS OF JAPAN Bd. 1996, Nr. 05, 31. Mai 1996 (1996-05-31) -& JP 08 013019 A (KUROSAKI REFRACT CO LTD), 16. Januar 1996 (1996-01-16)

## Beschreibung

Die Erfindung betrifft ein feuerfestes keramisches Gasspülelement für ein metallurgisches Schmelzgefäß sowie eine zugehörige Gasspüleinrichtung mit einem solchem Gasspülelement.

Gasspülelemente der genannten Art sind seit vielen Jahren bekannt. Sie dienen dazu, Gas, beispielsweise Argon oder Stickstoff, in eine metallurgische Schmelze einzublasen. Das Gas hat unterschiedliche Zwecke: Mit dem Gas kann die Metallschmelze homogenisiert werden. Darüber hinaus lassen sich Oxidationsprozesse beschleunigen. Ein Ziel der Gasbehandlung kann auch die Entfernung von nichtmetallischen Einschlüssen in der Schmelze oder eine Entschwefelung bzw. Entphosphorisierung beispielsweise einer Stahlschmelze sein.

Metallurgische Schmelzgefäße, in denen derartige Gasspülelemente eingesetzt werden, sind beispielsweise Pfannen oder Pfannenöfen. Auch zur Vakuumbehandlung eines Stahles werden Gasspülelemente der genannten Art verwendet.

Dabei wird das Gas jeweils zwischen einem ersten Ende, an dem Gas zugeführt wird, und einem zweiten Ende, an dem das Gas in die Schmelze abgegeben wird, entlang des Gasspülelementes geführt. In der Regel führt die Durchleitung des Gases über entsprechende Kanäle.

Diese Kanäle können z. B. durch ausbrennbare Stoffe direkt im keramischen Material ausgebildet werden. Die Kanäle können aber auch von Rohren (Röhrchen) gebildet werden, die im keramischen Material verlaufen. Diese Kanäle weisen unterschiedliche Querschnittsformen auf. Der Durchflussquerschnitt ist beispielsweise rund oder schlitzartig. Die Kanäle können direkt, also axial, aber auch labyrinthartig von einem Ende zum anderen Ende verlaufen.

Darüber hinaus ist es bekannt, am ersten Ende des Gasspülelementes oder im Gasspülelement selbst eine sogenannte Durchbruchsicherung anzuordnen. Eine solche Durchbruchsicherung dient dazu, eine Infiltration von Metallschmelze in das Gasspülelement zu stoppen.

Bekannte Gasspülelemente weisen beispielsweise einen durchgehenden Kreisquerschnitt auf. Darüber hinaus sind auch kegelstumpfartige Gasspülelemente bekannt, die als sogenannte Wechselspüler eingesetzt werden. Die Gasspülelemente können in einem feuerfesten Umrahmungsblock eingesetzt werden. Dieser Umrahmungsblock ist Bestandteil des Schmelzaggregates, beispielsweise eines Elektrolichtbogenofens oder eines Siemens-Martin-Ofens. Diese Spülelemente werden insbesondere im Boden oder der Wand des metallurgischen Schmelzgefäßes eingebaut. Spülelemente im Boden können so angeordnet werden, dass das Gas mehr oder weniger senkrecht zur Oberfläche des Bodens in die Schmelze eingedüst wird. Es ist aber auch bekannt, die Spülelemente geneigt anzuordnen, um das Gas zu einem bestimmten Punkt innerhalb der Schmelze zu führen. Das gleiche gilt für den Wandeinbau der Spülelemente. Der Einbau kann mehr oder weniger horizontal erfolgen, also senkrecht zur Innenwand des metallurgischen Gefäßes oder geneigt zur Horizontalen (zur SchmelzbadOberfläche).

Die Spülgaszuführung kann kontinuierlich oder diskontinuierlich sein. In jedem Fall ist sicherzustellen, dass die Gasspüleinrichtung immer dann funktionsfähig ist, wenn sie benötigt wird. Dies erfordert entsprechende Sicherungsmaßnahmen, um z. B. Verstopfungen der gasführenden Kanäle durch Metallschmelze oder Schlacke zu verhindern.

Daneben ist vor allem sicherzustellen, dass der bereits erwähnte Durchbruch der Metallschmelze verhindert wird.

In der US 4,539,043 A wird ein Gasspülelement gezeigt, welches aus zwei getrennten, aufeinander angeordneten Spüleinheiten besteht, wobei jede Spüleinheit, in Strömungsrichtung des Gases, eine Gasverteilkammer und daran anschließende Gaskanäle aufweist. Die Gaskanäle weisen entweder alle den gleichen Durchmesser mit Werten zwischen 0,5 und 3 mm auf oder die radial äußeren Gaskanäle haben einen kleineren Durchmesser als die radial innenliegenden Gaskanäle.

In Patent Abstracts of Japan Bd. 1996, No. 05, 31.05.1996, JP 8013019 A wird ein Spülelement vorgeschlagen, bei dem die gaseinlassseitigen Gaskanäle einen Durchmesser < 0,6 mm und die gasauslassseitigen Gaskanäle einen Durchmesser < 0,3 mm haben.

Der Erfindung liegt die Aufgabe zugrunde, ein Gasspülelement und eine zugehörige Gasspüleinrichtung anzubieten, die einen hohen Sicherheitsstandard aufweisen, eine sichere und regelmäßige Gaszuführung in die Metallschmelze erlauben und die gewünschten metallurgischen Funktionen uneingeschränkt erfüllen können.

Um dieses Ziel zu erreichen schlägt die Erfindung ein feuerfestes keramisches Gasspülelement für ein metallurgisches Schmelzgefäß mit den Merkmalen des Anspruchs 1 vor.

Ein solches Gasspülelement weist folgende Eigenschaften und Vorteile auf:

Obwohl das Gasspülelement in verschiedene, axial aneinander anschließende Abschnitte unterteilt ist, wird eine kontinuierliche Gasförderung vom ersten (sogenannten kalten) Ende zum zweiten (sogenannten heißen) Ende gewährleistet. So kann das Gas über das Gaszuführungsrohr in das Spülelement eingeleitet werden. Es gelangt von dort in die erste Gasverteilkammer, von wo aus das Gas anschließend durch mehrere kapillarartige Kanäle in Richtung auf das zweite Ende strömt, bevor es in eine zweite Gasverteilkammer gelangt. Von dort wird das Gas über die erwähnten größeren Kanäle bis zum zweiten Ende des Gasspülelementes und aus diesem heraus geführt.

Ein solches Gasspülelement weist mehrere Sicherheitsmerkmale auf:

Sollte es zu einer Infiltration von Metallschmelze in die Gaskanäle kommen, die vom zweiten Ende in Richtung auf das erste Ende verlaufen, so dient die zweite Gasverteilkammer als "Barriere", um das weitere Eindringen von Metallschmelze zu verhindern. Dadurch, dass die Gasverteilkammer einen größeren Querschnitt aufweist als die Summe der Gaskanäle kann sich die infiltrierende Metallschmelze ausbreiten, abkühlen und erstarren. Ein weiteres Vordringen in Richtung auf das kalte (erste) Ende der Gasspüleinrichtung wird auch dadurch verhindert, dass sich am anderen Ende der zweiten Gasverteilkammer kapillare Kanäle anschließen. Jeder dieser kapillaren Kanäle ist mit einem Durchflussquerschnitt ausgebildet, der weniger als die Hälfte des Durchflussquerschnitts des mindestens einen Gaskanals im Bereich des zweiten Endes beträgt, so dass schon insoweit das Eindringen von Metallschmelze in die kapillaren Kanäle zusätzlich erschwert wird.

Beispielsweise weisen die Gaskanäle im Bereich des zweiten Endes einen Innendurchmesser > 2 mm oder > 3 mm auf, während der Innendurchmesser der kapillaren Kanäle < 1,0 mm gewählt wird.

Aber selbst dann, wenn Metallschmelze in und durch die kapillaren Kanäle fließen sollte bietet das erfindungsgemäße Gasspülelement eine weitere Sicherungseinrichtung durch die erste Gasverteilkammer, in der ein ähnlicher Effekt erzielt wird wie bereits anhand der zweiten Gasverteilkammer beschrieben.

Schließlich sieht die Erfindung in einer Ausführungsform eine vierte Sicherungsmaßnahme vor. Diese Sicherungsmaßnahme besteht darin, das in die erste Gasverteilkammer einmündende Gaszuführrohr mit einer Länge auszubilden, die größer als der axiale Abstand zwischen dem ersten Ende des Gasspülelementes und der ersten Gasverteilkammer. Mit anderen Worten: Das Gaszuführrohr soll nicht geradlinig verlaufen, sondern mindestens einen, vorzugsweise mehrere gekrümmte (abgewinkelte) Abschnitte aufweisen, um den Strömungsweg zu verlängern. Dabei kann das Gaszuführrohr beispielsweise wendelartig, schraubenartig und/oder mäanderartig gebogen sein. Durch mehrere "Verzweigungen" wird der Strömungsweg des Gases einerseits verlängert, was prinzipiell nicht stört, aber auch der Weg für etwaig eindringende Metallschmelze verlängert, die dadurch gezwungen wird, abzukühlen und zu erstarren.

Dabei kann das Gaszuführrohr aus einem Material bestehen, das bei einer Temperatur unterhalb der Temperatur einer zu behandelnden metallurgischen Schmelze aufschmilzt. Sollte also Metallschmelze in diesen Bereich eindringen würde das Gaszuführrohr aufschmelzen. Ist das Gaszuführrohr, wie nach einer weiteren Ausführungsform vorgesehen, in einem Schüttgut konfektioniert, so kann die Metallschmelze in diesen Abschnitt des Gasspülelementes diffundieren, also sich verzweigen, wodurch das Erstarrungsverhalten noch einmal beschleunigt wird. Es ist selbstverständlich, dass das Schüttgut in einer entsprechenden äußeren Aufnahme (zum Beispiel aus Metall oder dichter Keramik) konfektioniert sein muss, damit die Schmelze nicht unkontrolliert radial diffundiert. Die Aufnahme ist wiederum von Feuerfestmaterial umgeben.

Soweit von Abschnitten entlang der Längsachse die Rede ist müssen diese nicht physisch getrennt sein. Der Begriff ist viel mehr funktional zu verstehen. So können die einzelnen Abschnitte eine gleiche Querschnittsform aufweisen, beispielsweise mit einem Kreisquerschnitt ausgebildet sein, so dass sich insgesamt für das Gasspülelement eine äußere Zylinderform ergibt. Die einzelnen Abschnitte können aneinander angeschlossen werden. Es können aber auch alle Abschnitte in einer gemeinsamen feuerfesten Matrix konfektioniert werden. Dabei kann das Gasspülelement über seine gesamte Länge einen konstanten Querschnitt aufweisen, beispielsweise einen Kreisquerschnitt. Ebenso ist es möglich, den Querschnitt vom ersten zum zweiten Ende zu variieren, beispielsweise zu verringern, so dass eine Art Kegelstumpfform entsteht. Auf diese Weise kann das Gasspülelement insbesondere als Wechselspüler Verwendung finden.

Bei einem gleichbleibenden Querschnitt, insbesondere Kreisquerschnitt, bietet sich für die zugehörige Gasspüleinrichtung die Möglichkeit, das Gasspülelement in axialer Richtung zu bewegen und/oder zu drehen. Dazu ist die Gasspüleinrichtung mit einem entsprechenden Antrieb ausgebildet. Dieser Antrieb kann zur alternierenden axialen und/oder drehenden Bewegung des Gasspülelementes ausgebildet sein. Zum Beispiel kann das Spülelement alternierend um einige Millimeter (beispielsweise +/- 3 mm) axial vor und zurück bewegt werden oder um einige Winkelgrade in die eine bzw. andere Richtung gedreht werden. Der Antrieb kann auch dazu benutzt werden, das Spülelement in Axialrichtung nachzuschieben, d. h. in Richtung auf die Schmelze vorzuschieben, beispielsweise, wenn das Spülelement im Bereich des ersten Endes teilweise verschlissen ist.

Wie bereits erwähnt soll der Querschnitt der ersten und zweiten Gasverteilkammer größer sein als die Summe der Querschnittsflächen der anschließenden kapillaren Kanäle, um einen Diffusionsraum für etwaig eindringende Schmelze zu bilden und eine Gaszuführung in die Kapillaren bzw. aus den Kapillaren sicherzustellen.

Nach einer Ausführungsform ist der Durchflussquerschnitt (also der strömungstechnisch wirksame Querschnitt) eines kapillaren Kanals mindestens 70 %, 80 % oder 90 % kleiner als der Durchflussquerschnitt eines Gaszuführungsrohres am ersten Ende bzw. der Durchflussquerschnitt eines Gaskanals am zweiten Ende.

Nach einer Ausführungsform sind die Gaskanäle am zweiten Ende schlitzartig gestaltet, d. h., sie weisen beispielsweise einen Rechteckquerschnitt auf. Ebenso können die Gaskanäle mit einem dreieckförmigen oder tropfenartigen Durchflussquerschnitt ausgebildet sein. Dabei hat sich als günstig erwiesen, wenn bei tropfenartiger Querschnittsgeometrie die Kanäle (Röhrchen) so angeordnet werden, dass das schmalere Ende der Mittenlängsachse des Gasspülelementes zugewandt, wie auch in der nachfolgenden Figurenbeschreibung dargestellt.

Die Gasverteilkammern können in-situ im keramischen Matrixmaterial des Gasspülelementes ausgebildet werden. Die Gasverteilkammern können aber auch von metallischen Hohlkammern gebildet werden, in die die zugehörigen Gaskanäle bzw. kapillaren Kanäle einmünden.

Während die kapillaren Kanäle im wesentlichen axial, also parallel und mit Abstand zueinander angeordnet werden lassen sich die Gaskanäle im Bereich des zweiten Ende des Spülelementes auf unterschiedliche Art und Weise anordnen:

Beispielsweise bei Gaskanälen mit der erwähnten Tropfengeometrie sieht eine Ausführungsform vor, die Kanäle "symmetrisch" über den Querschnitt verteilt anzuordnen. Beispielsweise bei drei Kanälen können die einzelnen Kanäle - im Vergleich mit einer Uhr - auf der 6 Uhr, 10 Uhr und 14 Uhr Position angeordnet werden.

Bei einer anderen Ausführungsform, insbesondere wenn Gaskanäle mit Kreisquerschnitt oder schlitzartige Kanäle gewählt werden, können diese entlang einer gedachten Linie und mit Abstand zueinander verlaufen, wobei diese Linie z. B. bei einem Spüler, der in einer Wand des Gefäßes eingebaut wird, horizontal verläuft.

Die Kanäle und Kammern sind stets von feuerfestem keramischem Material (Matrixmaterial) umgeben. Dieses Material kann gegossen oder gepresst werden. Eine äußere Umhüllung ist nicht notwendig. Das keramische Spülelement kann so eingebaut werden.

Die Erfindung wird nachstehend anhand verschiedener Figuren zeichnerisch dargestellt, wobei die Zeichnungen zur besseren Illustration rein schematisch sind.

Dabei zeigen:
- Figur 1:: eine Seitenansicht eines erfindungsgemäßen Gasspülelementes,
- Figur 2:: einen Schnitt entlang der Linie A-A gemäß Figur 1,
- Figur 3:: eine alternative Gestaltung zum Ausführungsbeispiel nach Figur 2,
- Figur 4:: einen Schnitt entlang der Linie B-B in Figur 1,
- Figur 5:: einen Schnitt C-C in Längsrichtung im Bereich des ersten Endes des Spülelementes mit angeschlossener erster Gasverteilkammer,
- Figur 6:: einen Schnitt D-D in Längsrichtung durch die zweite Gasverteilkammer,
- Figur 7:: eine Seitenansicht einer Gasspüleinrichtung mit einem Spülelement, welches auf Lagern geführt ist,
- Figur 8:: eine Ansicht einer Gasspüleinrichtung mit einem Gasspülelement, welches über einen Antrieb axial bewegbar ist.

In den Figuren werden gleiche oder gleichwirkende Bauteile mit gleichen Bezugszeichen dargestellt.

In Figur 1 ist ein erfindungsgemäßes Gasspülelement dargestellt. Der Aufbau des Gasspülelementes (von rechts nach links) ist wie folgt:

Ein Gaszuführrohr 5 mündet bei E1 in einen ersten Abschnitt 3, der stirnseitig von einer Stahlplatte 30 und umfangsseitig von einem Stahlrohr 14 begrenzt ist. Das Gaszuführrohr 5 setzt sich hinter der Stahlplatte 30 wendelartig fort, wobei die Wendel durch das Bezugszeichen 13 dargestellt ist. Die Wendel 13 verläuft in einem Raum, der mit einem Schüttgut 15, beispielsweise auf Basis von geblähtem Perlit, gefüllt ist und im Abstand zur Stahlplatte 30 durch eine weitere Stahlplatte 31 begrenzt wird, durch die die Wendel 13 hindurchgeführt ist.

An die Stahlplatte 31 schließt sich eine erste Gasverteilkammer 32 an, die umfangseitig durch das verlängerte Stahlrohr 14 begrenzt wird.

In Strömungsrichtung des Gases folgt ein Abschnitt 2, dessen Querschnitt Figur 4 zeigt. Innerhalb einer zylinderförmigen Umrahmung 12 aus Stahl (in Verlängerung des Rohres 14) befindet sich ein feuerfestes keramisches Material, in dem eine Vielzahl von kapillaren Kanälen 10 in Axialrichtung des Spülelementes verlaufen. Die kapillaren Kanäle (von Stahlröhrchen gebildet) weisen einen Kreisquerschnitt mit einem Innendurchmesser von 0,5 mm auf.

Das über das Gaszuführrohr 5 und die Wendel 13 über die erste Gasverteilkammer 32 geführte Gas strömt durch die Kapillaren 10 in eine anschließende erste Gasverteilkammer 16 (Figur 6), die innenseitig von einem Rohrkörper 33 begrenzt wird, der in einer äußeren Umhüllung 17 einliegt. Rohrkörper 13 und Umhüllung 17 können aus Metall oder feuerfester Keramik bestehen.

Das Gas, welches durch die zweite Gasverteilkammer 16 geführt wurde, gelangt anschließend in Gaskanäle 6, die in einem keramischen Matrixmaterial 8 (Figuren 2, 3) axial und mit Abstand zueinander verlaufen, und zwar bis zur Stirnfläche des zweiten Endes E2 des Gasspülelementes.

Gemäß Figur 2 sind drei Gaskanäle 6 mit Kreisquerschnitt entlang einer gedachten horizontalen Linie angeordnet. Jeder der Gaskanäle 6 weist einen Innenquerschnitt von 2 mm auf. Figur 3 zeigt eine alternative Ausführungsform, bei der drei Gaskanäle 6 jeweils eine Tropfenform aufweisen, wobei die Gaskanäle 6 - verglichen mit einer Uhr - bei 6 Uhr, 10 Uhr und 14 Uhr angeordnet sind. Die Ausrichtung der Gaskanäle 6 ist so, dass das schmalere, angenährt dreieckförmige Ende, jeweils innen liegt.

Dieser Abschnitt 1 des Spülelementes wird wiederum von einem Metallrohr 9 umfangsseitig begrenzt.

Die äußeren Umrahmungen (Rohrsegmente) der einzelnen Abschnitte, die jeweils aus Keramik- oder Metallteilen bestehen, sind untereinander mechanisch verbunden, wobei die Endabschnitte stufenartig gestaltet sind und korrespondierende Gewinde aufweisen. Das in Fig. 1 dargestellte Spülelement wird komplett mit Feuerfestmaterial ummantelt. Ebenso ist es möglich, das gesamte Gasspülelement innerhalb einer durchgehenden rohrförmigen Umhüllung zu konfektionieren oder aber auf die Umhüllung ganz zu verzichten. In diesem Fall werden die Gasverteilkammern 16, 32 und die verschiedenen Kanäle innerhalb eines keramischen Matrixmaterials ausgebildet.

Sowohl das Gaszuführrohr 5, als auch die kapillaren Kanäle 10 sowie die Gaskanäle 6 werden von Metallröhrchen gebildet, können aber ebenso in-situ ausgebildet werden, beispielsweise bei der Herstellung dadurch, dass an ihre Stelle ausbrennbare Werkstoffe mit entsprechenden Querschnitten eingelegt werden, die später ausgebrannt werden. Dies gilt analog, um Hohlräume (Gasverteilkammern) im keramischen Grundkörper auszubilden.

Das Gas strömt vom ersten Ende E1 durch die aneinander anschließenden Abschnitte bis zum gasaustrittseitigen Ende, welches in Figur 1 mit E2 gekennzeichnet ist.

Die Funktion des Spülelementes wurde bei der Erläuterung der Erfindung bereits beschrieben. Zu erwähnen ist noch, dass die Wendel 13 hier aus Kupfer besteht, also einem relativ niedrig schmelzenden Metall.

Gemäß Figur 7 wird das Spülelement in Axialrichtung von mehreren Lagern 18, 19 geführt. Dabei handelt es sich um Wälzlager. Über einen Motor M und ein Getriebe 20 kann das rohrförmige Spülelement gedreht werden, und zwar alternierend nach links und rechts. Der Antrieb liegt außen am Schmelzgefäß.

Beim Ausführungsbeispiel nach Figur 8 ist ein Getriebe 22 dargestellt, mit dem laufende schwingende Bewegungen (z. B. sinusförmige Bewegungen) auf das Spülelement übertragen werden können, um dieses in Axialrichtung beispielsweise um jeweils einige Millimeter vor und zurück zu bewegen.

Es ist selbstverständlich, dass das Gasspülelement in einer entsprechenden feuerfesten Umrahmung im Boden oder der Wand eines zugehörigen metallurgischen Gefäßes angeordnet werden muss, und zwar bei den Ausführungsbeispielen gemäß Figur 7 und 8 so, dass die Drehbewegung bzw. axiale Bewegung des Spülelementes sichergestellt werden kann. Das feuerfeste Material der Wand bzw. des Bodens des metallurgischen Gefäßes ist in den Figuren 7 und 8 durch das Bezugszeichen 35 symbolisiert.

## Patentansprüche

1. Feuerfestes keramisches Gasspülelement für ein metallurgisches Schmelzgefäß, mit funktional aufeinander folgenden Abschnitten (3, 2, 4, 1) zwischen einem ersten Ende (E1), an dem Gas zugeführt wird, und einem zweiten Ende (E2), an dem das Gas abgegeben wird:
a) In das erste Ende E1 mündet mindestens ein Gaszuführungsrohr (5),
b) das Gaszuführungsrohr (5) mündet in eine erste Gasverteilkammer (32);
c) von der ersten Gasverteilkammer (32) verlaufen mehrere kapillarartige Kanäle (10) in Axialrichtung bis zu einer zweiten Gasverteilkammer (16),
d) von der zweiten Gasverteilkammer (16) erstreckt sich mindestens ein Gaskanal (6) bis zum zweiten Ende (E2) des Gasspülelementes,
e) die kapillaren Kanäle (10) weisen jeweils einen Durchflussquerschnitt auf, der mindestens 50 % kleiner ist als der Durchflussquerschnitt des mindestens einen Gaskanals (6) am zweiten Ende (E2).

2. Gasspülelement nach Anspruch 1, dessen ersten und zweite Gasverteilkammer (32, 16) jeweils einen Querschnitt aufweist, der größer ist als die Summe der Querschnittsflächen der kapillaren Kanäle (10).

3. Gasspülelement nach Anspruch 1, bei dem das in die erste Gasverteilkammer (32) einmündende Gaszuführrohr (5) eine Länge aufweist, die größer ist als der axiale Abstand zwischen dem ersten Ende (E1) und der ersten Gasverteilkammer (32).

4. Gasspülelement nach Anspruch 3, bei dem das Gaszuführungsrohr (5) wendelartig, schraubenartig und/oder mäanderartig gebogen ist.

5. Gasspülelement nach Anspruch 3, bei dem das Gaszuführungsrohr (5) aus einem Material besteht, das bei einer Temperatur unterhalb der Temperatur einer zu behandelnden metallurgischen Schmelze aufschmilzt.

6. Gasspülelement nach Anspruch 3, bei dem das Gaszuführungsrohr (5) in einem Schüttgut (15) einliegt.

7. Gasspülelement nach Anspruch 1, bei dem die kapillaren Kanäle (10) jeweils einen Durchflussquerschnitt aufweisen, der mindestens 50 % kleiner ist als der Durchflussquerschnitt des Gaszuführrohres (5) am ersten Ende (E1).

8. Gasspülelement nach Anspruch 1, bei dem die kapillaren Kanäle (10) jeweils einen Durchflussquerschnitt aufweisen, der mindestens 70 % kleiner ist als der Durchflussquerschnitt des Gaszuführrohres (5) am ersten Ende (E1) bzw. des Gaskanals (6) am zweiten Ende (E2).

9. Gasspülelement nach Anspruch 1, bei dem die einzelnen, miteinander verbundenen Abschnitte (3, 2, 4, 1) jeweils in einem Rohr (14, 12, 17, 9) aus Stahl oder feuerfestem keramischen Material konfektioniert sind.

10. Gasspülelement nach Anspruch 1, bei dem die Abschnitte (3, 2, 4, 1) in einem gemeinsamen Rohr aus Stahl oder feuerfestem keramischen Material konfektioniert sind.

11. Gasspülelement nach Anspruch 1, bei dem der oder die Gaskanäle (6) am zweiten Ende (E2) einen schlitzartigen, dreieckförmigen oder tropfenartigen Durchflussquerschnitt aufweisen.

12. Gasspülelement nach Anspruch 1 mit mehreren Gaskanälen (6) am zweiten Ende (E2), die sich mit Abstand zueinander entlang einer gedachten Linie zwischen der zweiten Gasverteilkammer (16) und dem zweiten Ende (E2) erstrecken.

13. Gasspülelement nach Anspruch 1, das über seine gesamte Länge einen Kreisquerschnitt aufweist.

14. Gasspülelement nach Anspruch 13, dessen Querschnitt sich vom ersten zum zweiten Ende (E1, E2) verringert.

15. Gasspüleinrichtung mit einem Gasspülelement nach einem der Ansprüche 1 bis 14 und einem Antrieb (M) zur axialen und/oder drehbaren Bewegung des Gasspülelementes.

16. Gasspüleinrichtung nach Anspruch 15, wobei der Antrieb (M) zur alternierenden Bewegung des Gasspülelementes ausgelegt ist.

## Claims

1. Refractory ceramic gas rinsing element for a metallurgical melting vessel, with portions (3, 2, 4, 1) following one another functionally between a first end (E1), at which gas is fed, and a second end (E2), at which the gas is delivered:
a) At least one gas feed pipe (5) leads into the first end E1,
b) the gas feed pipe (5) leads into a first gas distribution chamber (32),
c) a plurality of capillary-like ducts (10) extend from the first gas distribution chamber (32) in the axial direction to a second gas distribution chamber (16),
d) at least one gas duct (6) extends from the second gas distribution chamber (16) to the second end (E2) of the gas rinsing element,
e) the capillary ducts (10) in each case have a cross-sectional area of flow which is at least 50 % smaller than the cross-sectional area of flow of the at least one gas duct (6) at the second end (E2).

2. Gas rinsing element according to Claim 1, the first and the second gas distribution chamber (32, 16) of which in each case has a cross section which is larger than the totality of the cross-sectional areas of the capillary ducts (10).

3. Gas rinsing element according to Claim 1, in which the gas feed pipe (5) leading into the first gas distribution chamber (32) has a length which is greater than the axial spacing between the first end (E1) and the first gas distribution chamber (32).

4. Gas rinsing element according to Claim 3, in which the gas feed pipe (5) is bent in a spiral, helical and/or meandering manner.

5. Gas rinsing element according to Claim 3, in which the gas feed pipe (5) consists of a material which melts at a temperature below the temperature of a metallurgical melt which is to be treated.

6. Gas rinsing element according to Claim 3, in which the gas feed pipe (5) lies in a bulk material (15).

7. Gas rinsing element according to Claim 1, in which the capillary ducts (10) in each case have a cross-sectional area of flow which is at least 50 % smaller than the cross-sectional area of flow of the gas feed pipe (5) at the first end (E1).

8. Gas rinsing element according to Claim 1, in which the capillary ducts (10) in each case have a cross-sectional area of flow which is at least 70 % smaller than the cross-sectional area of flow of the gas feed pipe (5) at the first end (E1) or of the gas duct (6) at the second end (E2).

9. Gas rinsing element according to Claim 1, in which the individual portions (3, 2, 4, 1), which are connected together, are in each case assembled in a pipe (14, 12, 17, 9) of steel or refractory ceramic material.

10. Gas rinsing element according to Claim 1, in which the portions (3, 2, 4, 1) are assembled in a common pipe of steel or refractory ceramic material.

11. Gas rinsing element according to Claim 1, in which the gas duct or ducts (6) at the second end (E2) has/have a slot-like, triangular or drop-like cross-sectional area of flow.

12. Gas rinsing element according to Claim 1 with a plurality of gas ducts (6) at the second end (E2) which extend at a spacing from one another along an imaginary line between the second gas distribution chamber (16) and the second end (E2).

13. Gas rinsing element according to Claim 1, which has a circular cross section over its entire length.

14. Gas rinsing element according to Claim 13, the cross section of which decreases from the first to the second end (E1, E2).

15. Gas rinsing device with a gas rinsing element according to any one of Claims 1 to 14 and a drive (M) for the axial and/or rotatable movement of the gas rinsing element.

16. Gas rinsing device according to Claim 15, wherein the drive (M) is designed to move the gas rinsing element in alternating fashion.

## Revendications

1. Elément de lavage au gaz céramique réfractaire pour un récipient de fusion métallurgique, comprenant des parties (3, 2, 4, 1) consécutives au plan fonctionnel entre une première extrémité (E1), sur laquelle du gaz est arrivé, et une seconde extrémité (E2), sur laquelle le gaz est évacué :
a) dans la première extrémité (E1) débouche au moins un tuyau d'arrivée de gaz (5)
b) le tuyau d'arrivée de gaz (5) débouche dans une première chambre de répartition de gaz (32)
c) de la première chambre de répartition de gaz (32) partent plusieurs canaux (10) de type capillaire dans le sens axial jusqu'à une seconde chambre de répartition de gaz (16),
d) de la seconde chambre de répartition de gaz (16) s'étend au moins un conduit de gaz (6) jusqu'à la seconde extrémité (E2) de l'élément de lavage au gaz,
e) les conduits (10) capillaires présentent chacun une section de passage qui est inférieure d'au moins 50 % à la section de passage du au moins un conduit de gaz (6) sur la seconde extrémité (E2).

2. Elément de lavage au gaz selon la revendication 1, dont la seconde et la première chambres de répartition de gaz (32, 16) présentent chacune une section qui est supérieure à la somme des surfaces de section des conduits (10) capillaires.

3. Elément de lavage au gaz selon la revendication 1, dans lequel le tuyau d'arrivée de gaz (5) débouchant dans la chambre de répartition de gaz (32) présente une longueur qui est supérieure à la distance axiale entre la première extrémité (E1) et la première chambre de répartition de gaz (32).

4. Elément de lavage au gaz selon la revendication 3, dans lequel le tuyau d'arrivée de gaz (5) est plié en forme de spirale, de vis ou de méandre.

5. Elément de lavage au gaz selon la revendication 3, dans lequel le tuyau d'arrivée de gaz (5) est à base d'un matériau qui fond à une température inférieure à la température d'un bain de fusion métallurgique à traiter.

6. Elément de lavage au gaz selon la revendication 3, dans lequel le tuyau d'arrivée de gaz (5) est inséré dans un produit en vrac (15).

7. Elément de lavage au gaz selon la revendication 1, dans lequel les conduits (10) capillaires présentent chacun une section de passage qui est au moins 50 % inférieure à la section de passage du tuyau d'arrivée de gaz (5) sur la première extrémité (E1).

8. Elément de lavage au gaz selon la revendication 1, dans lequel les conduits (10) capillaires présentent chacun une section de passage qui est inférieure d'au moins 70 % à la section de passage du tuyau d'arrivée de gaz (5) sur la première extrémité (E1) ou du conduit de gaz (6) sur la seconde extrémité (E2).

9. Elément de lavage au gaz selon la revendication 1, dans lequel les parties (3, 2, 4, 1) reliées entre elles sont confectionnées respectivement dans un tuyau (14, 12, 17, 19) en acier ou un matériau céramique réfractaire.

10. Elément de lavage au gaz selon la revendication 1, dans lequel les parties (3, 2, 4, 1) sont confectionnées dans un tuyau commun en acier ou un matériau céramique réfractaire.

11. Elément de lavage au gaz selon la revendication 1, dans lequel le ou les conduits de gaz (6) présentent sur la seconde extrémité (E2) une section de passage en forme de fente, de triangle ou de goutte.

12. Elément de lavage au gaz selon la revendication 1 avec plusieurs conduits de gaz (6) sur la seconde extrémité (E2), qui s'étendent à distance les uns des autres le long d'une ligne imaginaire entre la seconde chambre de répartition de gaz (16) et la seconde extrémité (E2).

13. Elément de lavage au gaz selon la revendication 1, qui présente sur toute sa longueur une section circulaire.

14. Elément de lavage au gaz selon la revendication 13, dont la section se réduit depuis la première vers la seconde extrémité (E1, E2).

15. Dispositif de lavage au gaz avec un élément de lavage au gaz selon l'une quelconque des revendications 1 à 14 et un entraînement (M) pour le déplacement axial et/ou rotatif de l'élément de lavage au gaz.

16. Elément de lavage au gaz selon la revendication 15, l'entraînement (M) étant conçu pour le mouvement alternatif de l'élément de lavage au gaz.
